# EUROPÄISCHE PATENTSCHRIFT

(11) **EP 1 985 955 B1**
(45) Veröffentlichungstag und Bekanntmachung des Hinweises auf die Patenterteilung: **12.03.2014**
(21) Anmeldenummer: 08006783.8
(22) Anmeldetag: 03.04.2008
(51) Int. Cl.: F28D 9/00, F28F 3/08, F28F 3/10

(54) **Plattenwärmetauscher**
Plate heat exchanger
Echangeur thermique à plaques

(30) Priorität: 28.04.2007 DE 102007020187
(43) Veröffentlichungstag der Anmeldung: 29.10.2008
(73) Patentinhaber: MAN Truck & Bus AG, 80995 München (DE)
(72) Erfinder: Möller, Inge, 91623 Sachsen (DE); Türk, Jens, 92353 Kemnath (DE)

(56) Entgegenhaltungen:
- DE-A1- 4 017 662
- US-A- 3 610 331
- US-A- 5 544 703

## Beschreibung

Gegenstand der Erfindung ist ein Plattenwärmetauscher gemäß dem Oberbegriff des Anspruchs 1. So ein Plattenwärmetauscher ist aus US 5 544 703 bekannt.

Plattenwärmetauscher bestehen häufig aus in Form eines Plattenstapels angeordneten Wärmetauscherplatten, die eine Profilierung aufweisen. Die Profilierungen sind dabei so gestaltet, dass jeweils zwei benachbarte Platten unter Zwischenlage einer umlaufenden Dichtung einen Strömungsspalt ausbilden. Um den Wärmeaustausch zu erreichen werden die Strömungsspalte, entsprechend ihrer Abfolge im Plattenstapel wechselnd, über entsprechende Eintrittsöffnungen und Austrittsöffnungen entweder mit einem wärmeabgebenden oder mit einem wärmeaufnehmenden Medium beschickt. Um den Plattenstapel abzudichten ist dieser üblicherweise auf seiner einen Seite durch eine parallel zu den Wärmetauscherplatten angeordneten Trägerplatte und auf seiner anderen Seite von einer ebenfalls zu den Wärmetauscherplatten parallel angeordneten Pressplatte begrenzt, wobei die Trägerplatte und die Pressplatte mittels einer auf diese wirkenden Spannanordnung montierbar und druckdicht verspannbar sind. Plattenwärmetauscher dieser Art sind beispielsweise aus der DE 31 41 161 C2, der DE 695 03 587 T2 oder auch der DE 103 93 221 T5 bekannt. Um bei derartigen Anordnungen, insbesondere wenn die Medien in den Strömungsspalten unter erhöhtem Druck stehen und die Plattenfläche der Wärmetauscherplatten relativ groß ist, die entsprechenden Kräfte für ein gleichmäßiges, dichtes Verspannen zu erreichen, müssen die Trägerplatte und die Pressplatte massiv ausgeführt sein, wie dies bei den Anordnungen nach der DE 31 41 161 C2 und der DE 695 03 587 T2 der Fall ist, da es sonst durch Verformungen zu Leckagen kommen kann. Derartige Anordnungen haben ein hohes Gewicht und sind ohne Hilfsmittel und insbesondere in engen Bauräumen nur noch schwer handhabbar. Eine Montage des gesamten Wärmetauschers vor Ort ist zwar prinzipiell möglich aber nicht gewünscht, weil dann erst am Ende der Montage geprüft werden kann ob der Wärmetauscher überhaupt dicht ist. Andererseits erlauben leichter handhabbare Anordnungen mit kleinen, nur partiell angreifenden Spannanordnungen, wie sie der DE 103 93 221 T5 zu entnehmen sind, nur geringe Plattenflächen und geringe Drücke in den Strömungsspalten, weil es sonst zu Verformungen der Wärmetauscherplatten und in Folge davon zu Leckagen kommen würde.

US 5,544,703 lehrt einen Plattenwänmetauscher, dessen Platten aufeinandergeschichtet sind und an deren Enden jeweils mit einer Pressplatte versehen sind und die Pressplatten durch Gewindestangen und entsprechende Muttern die beiden Pressplatten gegeneinander verspannen.

DE 40 17 662 A1 beschreibt einen Wärmetauscher für einen marinisierten Verbrennungsmotor wobei ein Plattenpaket aus mehreren aneinander gesetzten Wärmetauscherplatten durch zusammenziehende Spannstangen zwischen einer Kopfplatte und einer Spannplatte gehalten werden. Hierbei stehen die Enden der Gewindestangen nach Montage über und werden mit Sechskantmuttern verspannt.

US 3,610,311 lehrt einen aus Hohlscheiben bestehenden Wärmetauscher wobei in den einzelnen Hohlscheiben je ein spiralförmiger Strömungskanal vorgesehen ist. Jede Hohlscheibe besteht aus zwei Platten, die rillenartig verformt sind und sich nach dem Verbinden der Platten zu einer Hohlscheibe der spiralförmige Strömungskanal ergibt, wobei die kanalbildenden Erhebungen einer Platte in die Vertiefungen der zur benachbarten Hohlscheibe gehörenden Platte zu liegen kommen.

Ausgehend hiervon ist es Aufgabe der Erfindung, einen Plattenwärmetauscher anzugeben, der es einerseits erlaubt für die Montage Spannanordnungen mit geringem Gewicht vorzusehen, der aber andererseits für den Betrieb hohe Spannkräfte realisieren kann, ohne dass sich die Wärmetauscherplatten verformen und Leckagen auftreten.

Gelöst wird die Aufgabe durch eine Anordnung gemäß den Kennzeichen des Anspruches 1, vorteilhafte Weiterbildungen des Plattenwärmetauschers sind in den Unteransprüchen gekennzeichnet.

Bei der Lösung der Aufgabe wurde von der Grundüberlegung ausgegangen, dass für die Montage zunächst nur ein flüssigkeitsdichter Plattenwärmetauscher bereitgestellt werden muss, der es erlaubt, im nicht eingebauten Zustand die Dichtheit zu testen, dass die Dichtheit bei Betriebsdruck aber erst nach dem Einbau gewährleistet sein muss. Ausgehend hiervon wurde gefunden, dass es vorteilhaft ist, die Trägerplatte gestellfest an einer übergeordneten Funktionseinheit z. B. einer Brennkraftmaschine anzuordnen, zwischen dem Plattenstapel und der Trägerplatte eine erste Halteplatte und zwischen dem Plattenstapel und der Pressplatte eine zweite Halteplatte vorzusehen, wobei zwischen der ersten Halteplatte und der zweiten Halteplatte wenigstens eine, von der wenigstens einen Spannanordnung unabhängige Halteanordnung wirkt, derart, dass die Halteanordnung den Plattenstapel, bei nicht wirksamer Spannanordnung flüssigkeitsdicht zusammenhält. Auf diese Weise wird es möglich, den vergleichsweise leichten Plattenstapel völlig losgelöst von der Trägerplatte, der Pressplatte und der Spannanordnung zu handhaben und im montierten Zustand mit diesen doch hohe Spannkräfte und damit die gewünschte Dichtheit der Anordnung bei hohen Drücken zu realisieren.

Eine einfache und damit vorteilhafte Ausgestaltung der Halteanordnung sieht vor, dass diese aus einer Fixierhülse einerseits und einer Fixierschraube andererseits besteht, wobei die Fixierhülse an ihrem einen Ende eine den Außendurchmesser der Fixierhülse überragende Anlage aufweist und an ihrem anderen Ende ein Innengewinde besitzt, während die Fixierschraube an ihrem einen Ende mit einem eine Anlage ausbildenden Schraubenkopf und an ihrem anderen Ende mit einem Außengewinde ausgestattet ist. Zur Fixierung der Halteplatten und der Wärmetauscherplatten weisen diese miteinander fluchtende Durchgangslöcher auf, durch die hindurch Fixierhülse und Fixierschraube miteinander verschraubbar sind, wobei die Anlage an der Fixierhülse und die Anlage an der Fixierschraube an den Halteplatten angreifen, so dass der Plattenstapel mit einer ersten Kraft F1 zusammengepresst wird. Die Kraft F1 ist dabei vorteilhaft so bemessen, dass sie ausreicht, einen flüssigkeitsdichten Zusammenhalt des Plattenstapels zu gewährleisten.

Begrenzen lässt sich die erste Kraft F1 vorteilhaft dadurch, dass bei in die Fixierhülse eingeschraubter Fixierschraube das der Fixierschraube zugewandte Ende der Fixierhülse an einer Begrenzungsschulter am Schraubenkopf der Fixierschraube anliegt.

Von besonderem Vorteil ist es weiterhin, die Halteanordnung mit der Befestigungsanordnung zum Befestigen des Plattenstapels an der Trägerplatte baulich zusammenzufassen, dazu weist die Fixierschraube koaxial zur Schraubenachse eine Durchgangsbohrung auf und ist in ihrer Länge so bemessen, dass sie, beim Verschrauben mit der Fixierhülse, mit ihrem Ende eine in der Fixierhülse umlaufende schulterförmige Anlage bildet. Zur Befestigung des Plattenstapels an der Trägerplatte ist die Halteanordnung von einem Befestigungsbolzen durchsetzt, wobei der Befestigungsbolzen an seinem einen Ende ein Außengewinde besitzt, das mit einem Gewindeloch in der Trägerplatte verschraubbar ist und an seinem Schaft einen umlaufenden Bund aufweist, der über die durch das Ende der Fixierschraube gebildete schulterförmige Anlage die Halteanordnung und über diese den Plattenstapel beim Einschrauben des Befestigungsbolzens in das Gewindeloch an der Trägerplatte festlegt.

Eine ebenfalls besonders vorteilhafte Ausgestaltung der erfindungsgemäßen Anordnung lässt sich erreichen, wenn die wenigstens eine Spannanordnung die wenigstens eine Halteanordnung koaxial durchsetzt. Zu diesem Zweck ist eine Spannanordnung vorgesehen, die ein Schaftteil und ein mit diesem wirkverbundenes Kopfteil umfasst, wobei das Schaftteil ein Außengewinde besitzt, das mit einem Gewindeloch in der Trägerplatte verschraubbar ist und das Kopfteil eine Anlageschulter aufweist, die an einer Durchgangsbohrung der Pressplatte angreift, derart, dass beim Festziehen der Spannanordnung die Pressplatte über die Anlageschulter mit einer zweiten Kraft F2 gegen die Trägerplatte gezogen wird. Die zweite Kraft ist dabei größer ist als die erste Kraft F1, so dass der Plattenstapel über das durch die Halteanordnung vorgegebene Maß hinaus in Richtung auf die Trägerplatte zusammenpressbar wird. Auf diese Weise lässt sich vorteilhaft erreichen, dass ein gesonderter Platzbedarf für die Spannanordnung entfällt, die Wärmetauscherfläche also nicht unnötig verkleinert wird.

Die Spannanordnung kann sowohl einstückig ausgeführt sein, als auch aus zwei oder mehr Teilen bestehen. Ist sie zweiteilig, weist sie vorteilhaft ein Kopfteil und ein Schaftteil auf, wobei Kopfteil und Schaftteil über eine Schraubverbindung wirkverbunden sind.

Um in besonders vorteilhafter Weise die Befestigungs- und die Spannfunktion in die Halteanordnung zu integrieren, ist am Schaftteil der vorstehend beschriebenen Spannanordnung ein umlaufender Bund vorgesehen, der mit dem Ende der Fixierschraube zusammenwirkt, derart, dass mit dem Einschrauben des Schaftteils in die Trägerplatte die Halteanordnung und über diese der mit ihr fixierte Plattenstapel an der Trägerplatte festgelegt ist. Auf diese Weise lässt sich der Platzbedarf für die Halteanordnung, die Befestigungsanordnung und die Spannanordnung auf ein Minimum reduzieren.

Bei einer aus zwei Teilen bestehenden Spannanordnung oder einer kombinierten Spann- und Befestigungsanordnung weist das Schaftteil an seinem dem Kopfteil zugewandten Ende ein Innengewinde auf, das mit einem Außengewinde am Kopfteil zusammenwirkt, derart, dass das in die Trägerplatte eingeschraubte Schaftteil als Zuganker wirkt, so dass durch Einschrauben des Kopfteils in das Schaftteil auf einfache und damit vorteilhafte Weise die zweite Kraft F2 auf die Pressplatte aufgebracht wird.

Durch das Aufteilen des Kopfteils in eine Schraube und eine Anlagescheibe, wobei die Schraube beim Einschrauben in das Schaftteil auf die Anlagescheibe und diese auf die Pressplatte wirkt, lassen sich Maßtoleranzen bei den Bauteilen besonders vorteilhaft ausgleichen.

Um die Kraft F2 auf ein vorgegebenes Maß zu begrenzen, ist es vorteilhaft, die Anlage an der Fixierhülse als umlaufenden Kragen auszubilden und die Anlagescheibe an ihrer der Fixierhülse zugewandten Seite mit einer Begrenzungsfläche auszustatten, so dass beim Einschrauben der Schraube in das Schaftteil die minimale Distanz zwischen der Begrenzungsfläche an der Anlagescheibe und der Trägerplatte auf die Länge der Halteanordnung begrenzt ist. Es lässt sich so zuverlässig und damit vorteilhaft vermeiden, dass es durch zu hohe Presskräfte zu Deformationen an den Wärmetauscherplatten und in Folge davon zu Leckagen kommt.

Ein Beispiel der erfindungsgemäßen Anordnung ist nachfolgend unter Zuhilfenahme der Zeichnungen näher erläutert, es zeigen:
- Fig. 1: Plattenwärmetauscher mit Halteanordnung, in Teildarstellung
- Fig. 2: Plattenwärmetauscher mit montierter Halteanordnung, in Teildarstellung
- Fig. 2: Plattenwärmetauscher mit montierter Halteanordnung, befestigt an der Trägerplatte, in Teildarstellung
- Fig. 4: Plattenwärmetauscher mit montierter Halteanordnung und montierter Spannanordnung, befestigt an der Trägerplatte, in Teildarstellung

Plattenwärmetauscher sind von ihrem prinzipiellen Aufbau und von ihrer Funktion her im eingangs genannten Stand der Technik ausführlich beschrieben, es wird deshalb auf eine Darstellung dieser Aspekte verzichtet und statt dessen auf die genannten Druckschriften verwiesen. Die nachfolgenden Ausführungen beziehen sich daher auf die Weiterbildung solcher Wärmetauscher im Sinne der Aufgabenstellung.

Fig. 1 zeigt einen Plattenwärmetauscher in Teildarstellung. Ein Plattenstapel 1 bestehend aus Wärmetauscherplatten 2 weist jeweils vor der ersten Wärmetauscherplatte 2' und nach der letzten Wärmetauscherplatte 2 " je eine Halteplatte 3, 3' auf, die den Plattenstapel 1 begrenzen. Sowohl in den Halteplatten 3, 3' als auch in den Wärmetauscherplatten 2 sind Durchgangslöcher vorgesehen, die miteinander fluchten und von einer Halteanordnung 4 durchsetzt sind. Zwischen je zwei benachbarten Wärmetauscherplatten 2, sowie zwischen der ersten Wärmetauscherplatte 2' und der anschließenden Halteplatte 3 bzw. der letzten Wärmetauscherplatte 2 " und der anschließenden Halteplatten 3' sind entlang der Ränder der Wärmetauscherplatten und rund um die Durchgangslöcher elastische Zwischenlagen 5 aus Dichtmaterial vorgesehen. Es kann sich dabei sowohl um lose Zwischenlagen, als auch um mit jeweils einer Wärmetauscherplatte fest verbundene Zwischenlagen handeln.

Die den Plattenstapel durchsetzende Halteanordnung 4 besteht aus einer Fixierhülse 6 und einer Fixierschraube 7. Die Fixierhülse 6 besitzt an ihrem einen Ende eine ihren Außendurchmesser überragende Anlage 8 und weist an ihrem anderen Ende ein Innengewinde 9 auf. Die Fixierschraube 7 ist an ihrem einen Ende mit einem eine Anlage 11 ausbildenden Schraubenkopf 10 und an ihrem anderen Ende mit einem Außengewinde 12 ausgestattet, wobei das Innengewinde 9 der Fixierhülse 6 und das Außengewinde 12 der Fixierschraube 7 miteinander in Wirkverbindung stehen.

Werden die Fixierhülse 6 und die Fixierschraube 7 miteinander verschraubt, greift die Anlage 8 der Fixierhülse an der dem Plattenstapel 1 abgewandten Seite der Halteplatte 3 und die Anlage 11 am Kopf 10 der Fixierschraube 7 an der dem Plattestapel 1 abgewandten Seite der Halteplatte 3'an, so dass diese die Halteplatten und über diese die Wärmetauscherplatten mit einer ersten Kraft F1 zusammenpressen, wie dies in Fig. 2 gezeigt ist. Die Kraft F1, mit der die Anordnung aus Plattenstapel 1 und Halteplatten 3, 3' zusammengepresst wird, ist dabei so bemessen, dass sie ausreicht, einen flüssigkeitsdichten Zusammenhalt des Plattenstapels 1 zu gewährleisten. Begrenzt wird die erste Kraft F1 dadurch, dass, bei in die Fixierhülse 6 eingeschraubter Fixierschraube 7, das der Fixierschraube 7 zugewandte Ende der Fixierhülse 6 an einer Begrenzungsschulter 13 am Schraubenkopf 10 der Fixierschraube 7 anliegt.

Um Wännetaucher wie den zu den Figuren 1 und 2 beschriebenen in eine übergeordnete Einrichtung einzubinden, z. B. ihn an einer Brennkraftmaschine anzuordnen, ist es notwendig, den Plattenstapel an einer Trägerplatte zu befestigen, die ihrerseits an der z. B. Brennkraftmaschine gestellfest angeordnet ist oder mit dieser eine bauliche Einheit bildet. Eine separate Befestigungseinrichtung würde zwangsläufig hinsichtlich der für die Wärmetauscherfunktion verfügbaren Fläche zusätzlichen Bauraum benötigen, um dies zu vermeiden ist im Beispiel nach Fig. 3 eine Möglichkeit gezeigt, die Halteanordnung mit der Befestigungsanordnung zum Befestigen des Plattenstapels an einer Trägerplatte baulich zusammenzufassen, dazu weist die Fixierschraube 7 koaxial zur Schraubenachse eine Durchgangsbohrung 14 (Fig. 2) auf und ist in ihre Länge so bemessen, dass sie, beim Verschrauben mit der Fixierhülse 6, mit ihrem Ende eine in der Fixierhülse 6 umlaufende schulterförmige Anlage 15 (Fig. 2) bildet. Zur Befestigung des Plattenstapels 1 an der Trägerplatte 16 ist ein Befestigungsbolzen 17 vorgesehen, der die Halteanordnung 4 durchsetzt und an seinem einen Ende ein Außengewinde 18 besitzt. Mit dem Einschrauben des Befestigungsbolzens 17 in ein Gewindeloch 19 in der Trägerplatte 16 kommt ein am Schaft des Befestigungsbolzens 17 vorgesehener umlaufender Bund 20 zur Anlage mit der durch das Ende der Fixierschraube 7 gebildeten schulterförmigen Anlage 15 und zieht so die Halteanordnung 4 und über diese den Plattenstapel 1, beim Einschrauben des Befestigungsbolzens 17 in das Gewindeloch 19 an die Trägerplatte 16.

Um auch bei hohen Betriebsdrücken eine wirksame Abdichtung des Wärmetauschers zu erreichen, soll erfindungsgemäß eine von der Halteanordnung 4 unabhängige Spannanordnung zum Einsatz kommen, wenn der Plattenstapel an der Trägerplatte montiert wird oder montiert ist. Dazu besteht die Möglichkeit, entweder eine von der Halteanordnung getrennte Spannanordnung vorzusehen oder, wie dies in Fig. 4 gezeigt ist, die Spannanordnung in die Halteanordnung zu integrieren, um den Platzbedarf zu minimieren. Das Beispiel nach Fig. 4 sieht weiter vor, dass die Spannanordnung auch die Funktion der Befestigungsanordnung übernimmt, dazu ist die Anordnung wie zu Figur 3 beschrieben ausgebildet, es wird deshalb auf diese Beschreibungsteile verwiesen.

In Fig. 4 ist nun erkennbar, dass der Befestigungsbolzen 17 das Schaftteil einer Spannanordnung bildet; die neben dem Befestigungsbolzen 17 ein mit diesem wirkverbundenes Kopfteil umfasst. Das Kopfteil kann einteilig oder auch mehrteilig sein, im gewählten Beispiel ist es mehrteilig und besteht aus einer Schraube 21 die mit einem Innengewinde 23 im Befestigungsbolzen 17 zusammenwirkt und einer Anlagescheibe 22, die zwischen der Schraube 21 und einer Pressplatte 24 wirkt, wobei die Pressplatte 24 an der Halteplatte 3 anliegt. Wird die Schraube 21, die die Anlagescheibe 22 durchragt und mit dem Schraubenkopf an dieser anliegt, durch eine entsprechende Ausnehmung in der Pressplatte 24 in den Befestigungsbolzen 17 geschraubt, wirkt dieser als Zuganker, so dass die Anlagescheibe 22, die mit einer Anlageschulter 25 an der Ausnehmung in der Pressplatte 22 angreift, beim Festziehen der Schraube 21 die Pressplatte über die Anlageschulter 25 mit einer zweiten Kraft F2 gegen die Trägerplatte 16 zieht. Die zweite Kraft F2 ist dabei größer ist als die erste Kraft F1, so dass der Plattenstapel über das durch die Halteanordnung vorgegebene Maß hinaus in Richtung auf die Trägerplatte zusammengepresst wird.

In Abweichung zum vorstehenden Beispiel kann die Spannvorrichtung auch einteilig sein, dann sind der Befestigungsbolzen 17, die Schraube 21 und die Anlagescheibe 22 als ein Bauteil ausgeführt.

Um die Kraft F2 auf ein vorgegebenes Maß zu begrenzen, ist, wie in Fig. 5 vergrößert gezeigt, die Anlage 8 an der Fixierhülse 6 als umlaufender Kragen ausgebildet und die Anlagescheibe 22 an ihrer der Fixierhülse zugewandten Seite mit einer Begrenzungsfläche 26 ausgestattet, so dass beim Einschrauben der Schraube 21 in den Befestigungsbolzen 17 die minimale Distanz zwischen der Begrenzungsfläche 26 an der Anlagescheibe 22 und der Trägerplatte 16 auf die Länge der Halteanordnung 4 begrenzt ist. Es lässt sich so zuverlässig vermeiden, dass es durch zu hohe Presskräfte zu Deformationen an den Wärmetauscherplatten und damit zu montagebedingten Leckagen kommt.

## Patentansprüche

1. Plattenwärmetauscher bestehend aus in Form eines Plattenstapels angeordneten, eine Profilierung aufweisenden Wärmetauscherplatten, wobei
- jeweils zwei benachbarte Platten unter Zwischenlage einer umlaufenden Dichtung einen Strömungsspalt ausbilden,
- die Strömungsspalte entsprechend ihrer Abfolge im Plattenstapel wechselnd, durch entsprechende Eintrittsöffnungen und Austrittsöffnungen beschickbar, entweder von einem wärmeabgebenden oder von einem wärmeaufnehmenden Medium durchströmbar sind,
- das wärmeabgebende und/ oder das wärmeaufnehmeride Medium einen gegenüber dem Umgebungsdruck höheren Druck aufweisen,
- der Plattenstapel auf seiner einen Seite durch eine parallel zu den Wärmetauscherplatten angeordneten Trägerplatte und auf seiner anderen Seite von einer ebenfalls zu den Wärmetauscherplatten parallel angeordneten Pressplatte begrenzt ist,
- der Plattenstapel mit Hilfe der Trägerplatte und der Pressplatte mittels wenigstens einer auf diese wirkenden Spannanordnung montierbar und druckdicht verspannbar ist,
zwischen dem Plattenstapel (1) und der Trägerplatte (16) eine erste Halteplatte (3') und zwischen dem Plattenstapel (1) und der Pressplatte (24) eine zweite Halteplatte (3) angeordnet ist
**dadurch gekennzeichnet, dass**
die Trägerplatte (16) gestellfest an einer übergeordneten Funktionseinheit anordbar ist und zwischen der ersten Halteplatte (3') und der zweiten Halteplatte (3) wenigstens eine von der wenigstens einen Spannanordnung unabhängige Halteanordnung (4) wirkt, derart, dass die Halteanordnung (4) den Plattenstapel (1) bei nicht wirksamer Spannanordnung flüssigkeitsdicht zusammenhält.

2. Plattenwärmetauscher nach Anspruch 1, **dadurch gekennzeichnet, dass** die Halteanordnung (4) aus einer Fixierhülse (6) einerseits und einer Fixierschraube (7) andererseits besteht, wobei
- die Fixierhülse (6) an ihrem einen Ende eine den Außendurchmesser der Fixierhülse überragende Anlage (8) aufweist und an ihrem anderen Ende ein Innengewinde (9) besitzt,
- die Fixierschraube (7) an ihrem einen Ende einen eine Anlage (11) ausbildenden Schraubenkopf (10) und an ihrem anderen Ende ein Außengewinde (12) aufweist,
- das Innengewinde (9) der Fixierhülse (6) und das Außengewinde (12) der Fixierschraube (7) in Eingriff bringbar sind,
- die Halteplatten (3, 3') und die Wärmetauscherplatten (2, 2', 2")) Durchgangslöcher aufweisen, die bei zusammengefügtem Plattenstapel (1) jeweils miteinander fluchten und gegenüber den Strömungsspalten abgedichtet sind,
- die Fixierhülse (6) die eine Halteplatte (3) und zumindest einen Teil des Plattenstapels (1) durchragt und die Fixierschraube (7) die andere Halteplatte (3') und ebenfalls zumindest einen Teil des Plattenstapels (1) durchragt und die Fixierhülse (6) mit der Fixierschraube (7) verschraubbar und der Plattenstapel (1) damit fixierbar ist, derart, dass mittels der Anlage (8) an der Fixierhülse (6) und der Anlage (11) an der Fixierschraube (7) über die an diesen anliegenden Halteplatten (3, 3') der Plattenstapel 81) mit einer ersten Kraft (F1) zusammenpressbar ist.

3. Plattenwärmetauscher nach Anspruch 2, **dadurch gekennzeichnet, dass** die erste Kraft (F1) dadurch auf ein vorgegebenes Maß begrenzt ist, dass bei in die Fixierhülse (6) eingeschraubter Fixierschraube (7) das der Fixierschraube (7) zugewandte Ende der Fixierhülse (6) an einer Begrenzungsschulter (13) am Schraubenkopf (10) der Fixierschraube (7) anliegt.

4. Plattenwärmetauscher nach Anspruch 2 oder 3, **dadurch gekennzeichnet, dass** die Fixierschraube (7) koaxial zur Schraubenachse eine Durchgangsbohrung (14) aufweist und ihre Länge so gewählt ist, dass sie, beim Verschrauben mit der Fixierhülse (6), mit ihrem Ende eine in der Fixierhülse (6) umlaufende schulterförmige Anlage (15) bildet, dass die aus Fixierhülse (6) und Fixierschraube (7) gebildete Halteanordnung (4) von einem Befestigungsbolzen (17) durchsetzt ist, wobei der Befestigungsbolzen (17) an seinem einen Ende ein Außengewinde (18) besitzt, das mit einem Gewindeloch (19) in der Trägerplatte (16) verschraubbar ist und dass am Befestigungsbolzen (17) ein umlaufender Bund (20) vorgesehen ist, der über die durch das Ende der Fixierschraube (7) gebildete schulterförmige Anlage (15) die Halteanordnung (4) und über diese den Plattenstapel (1) beim Einschrauben des Befestigungsbolzens (17) in das Gewindeloch (19) an der Trägerplatte (16) festlegt.

5. Plattenwärmetauscher nach einem der Ansprüche 2 bis 4, **dadurch gekennzeichnet, dass** die wenigstens eine Spannanordnung die wenigstens eine Halteanordnung (4) koaxial durchsetzt und ein Schaftteil und ein mit diesem wirkverbundenes Kopfteil umfasst, wobei das Schaftteil ein Außengewinde (18) besitzt das mit einem Gewindeloch (19) in der Trägerplatte (16) verschraubbar ist und das Kopfteil eine Anlageschulter (25) aufweist, die an einer Durchgangsbohrung der Pressplatte (24) angreift, derart, dass beim Festziehen der Spannanordnung die Pressplatte (24) über die Anlageschulter (25) mit einer zweiten Kraft (F2) gegen die Trägerplatte (16) gezogen wird, wobei die zweite Kraft (F2) größer ist als die erste Kraft (F1) und der Plattenstapel (1) über das durch die Halteanordnung (4) vorgegebene Maß hinaus in Richtung auf die Trägerplatte (16) zusammenpressbar ist.

6. Plattenwärmetauscher nach einem der vorhergehenden Ansprüche, **dadurch gekennzeichnet, dass** die Spannanordnung einstückig ausgeführt ist.

7. Plattenwärmetauscher nach einem der Ansprüche 1 bis 5, **dadurch gekennzeichnet, dass** die Spannanordnung aus wenigstens zwei Teilen, dem Kopfteil und dem Schaftteil besteht und Kopfteil und Schaftteil über eine Schraubverbindung wirkverbunden sind.

8. Plattenwärmetauscher nach einem der Ansprüche 5 bis 7, **dadurch gekennzeichnet, dass** das Schaftteil einen umlaufenden Bund (20) aufweist, der mit dem Ende der Fixierschraube (7) zusammenwirkt, derart, dass mit dem Einschrauben des Schaftteils in die Trägerplatte (16) die Halteanordnung (4) und über diese der mit ihr fixierte Plattenstapel (1) an der Trägerplatte (16) festgelegt ist.

9. Plattenwärmetauscher nach einem der Ansprüche 5, 7 bis 9, **dadurch gekennzeichnet, dass** das Schaftteil an seinem dem Kopfteil zugewandten Ende ein Innengewinde (23) aufweist, das mit einem Außengewinde am Kopfteil zusammenwirkt, derart, dass das in die Trägerplatte (16) eingeschraubte Schaftteil als Zuganker wirkt und durch Einschrauben des Kopfteils in das Schaftteil die zweite Kraft (F2) auf die Pressplatte (24) aufgebracht wird.

10. Plattenwärmetauscher nach einem der Ansprüche 5, 7 bis 10, **dadurch gekennzeichnet, dass** das Kopfteil aus einer Schraube (21) und einer Anlagescheibe (22) besteht, wobei die Schraube (21) beim Einschrauben in das Schaftteil auf die Anlagescheibe (22) und diese auf die Pressplatte (24) wirkt.

11. Plattenwärmetauscher nach Anspruch 10, **dadurch gekennzeichnet, dass** die Anlage (8) an der Fixierhülse (6) als umlaufender Kragen ausgebildet ist und die Anlagescheibe (22) an ihrer der Fixierhülse (6) zugewandten Seite eine Begrenzungsfläche (26) aufweist, die beim Einschrauben der Schraube (21) in das Schaftteil die Bewegung der Anlagescheibe (22) in Richtung auf die Trägerplatte (16) begrenzt.

12. Plattenwärmetauscher nach einem der vorhergehenden Ansprüche, **dadurch gekennzeichnet, dass** die übergeordnete Funktionseinheit eine Brennkraftmaschine ist.

## Claims

1. A plate-type heat exchanger composed of heat exchanger plates which are arranged in the form of a plate stack and which have a profiling, wherein
- in each case two adjacent plates, with the interposition of an encircling seal, form a flow gap,
- the flow gaps can be traversed alternately, with regard to their sequence in the plate stack, by a flow of either a heat-releasing or a heat-absorbing medium, with a feed being provided through corresponding inlet openings and outlet openings,
- the heat-releasing and/or the heat-absorbing medium are/is at a pressure higher than ambient pressure,
- the plate stack is delimited, on one side thereof, by a support plate arranged parallel to the heat exchanger plates and, on the other side thereof, by a pressure plate likewise arranged parallel to the heat exchanger plates,
- the plate stack can, with the aid of the support plate and the pressure plate, be assembled and braced in pressure-tight fashion by means of at least one bracing arrangement that acts on said support plate and pressure plate,
a first holding plate (3') is arranged between the plate stack (1) and the support plate (16) and a second holding plate (3) is arranged between the plate stack (1) and the pressure plate (24), **characterized in that**
the support plate (16) can be arranged in a positionally fixed manner on a superordinate functional unit, and at least one holding arrangement (4) which is independent of the at least one bracing arrangement acts between the first holding plate (3') and the second holding plate (3) such that the holding arrangement (4) holds the plate stack (1) together in liquid-tight fashion when the bracing arrangement is not active.

2. The plate-type heat exchanger according to Claim 1, **characterized in that** the holding arrangement (4) is composed of a fixing sleeve (6) on one side and of a fixing screw (7) on the other side, wherein
- the fixing sleeve (6) has, on one end thereof, an abutment (8) which projects beyond the outer diameter of the fixing sleeve, and on the other end thereof, an internal thread (9),
- the fixing screw (7) has, on one end thereof, a screw head (10) which forms an abutment (11) and, on the other end thereof, an external thread (12),
- the internal thread (9) of the fixing sleeve (6) and the external thread (12) of the fixing screw (7) can be placed in engagement,
- the holding plates (3, 3') and the heat exchanger plates (2, 2', 2") have through holes which, in the assembled plate stack (1), are each in alignment with one another and sealed off with respect to the flow gaps,
- the fixing sleeve (6) projects through one holding plate (3) and at least a part of the plate stack (1), and the fixing screw (7) projects through the other holding plate (3') and likewise at least part of the plate stack (1), and the fixing sleeve (6) can be screwed to the fixing screw (7), and the plate stack (1) thereby fixed, such that, by means of the abutment (8) on the fixing sleeve (6) and the abutment (11) on the fixing screw (7), the plate stack (1) can be pressed together with a first force (F1) via the holding plates (3, 3') that bear against said abutments.

3. The plate-type heat exchanger according to Claim 2, **characterized in that** the first force (F1) is limited to a predefined magnitude **in that**, when the fixing screw (7) is screwed into the fixing sleeve (6), that end of the fixing sleeve (6) which faces toward the fixing screw (7) bears against a delimiting shoulder (13) on the screw head (10) of the fixing screw (7).

4. The plate-type heat exchanger according to Claim 2 or 3, **characterized in that** the fixing screw (7) has a through bore (14) coaxial with respect to the screw axis, and the length of said fixing screw is selected such that, when screwed together with the fixing sleeve (6), said fixing screw, by way of its end, forms a shoulder-like abutment (15) that runs around in the fixing sleeve (6), **in that** the holding arrangement (4) formed from fixing sleeve (6) and fixing screw (7) is extended through by a fastening bolt (17), wherein the fastening bolt (17) has, on one end thereof, an external thread (18) that can be screwed into a threaded hole (19) in the support plate (16), and **in that**, on the fastening bolt (17), there is provided an encircling collar (20) which, via the shoulder-like abutment (15) formed by the end of the fixing screw (7), fixes the holding arrangement (4), and via the latter the plate stack (1), against the support plate (16) when the fastening bolt (17) is screwed into the threaded hole (19).

5. The plate-type heat exchanger according to one of Claims 2 to 4, **characterized in that** the at least one bracing arrangement extends coaxially through the at least one holding arrangement (4) and comprises a shank part and a head part operatively connected to said shank part, wherein the shank part has an external thread (18) that can be screwed into a threaded hole (19) in the support plate (16), and the head part has an abutment shoulder (25) which engages on a through bore of the pressure plate (24) such that, when the bracing arrangement is tightened, the pressure plate (24) is, via the abutment shoulder (25), pulled against the support plate (16) with a second force (F2), wherein the second force (F2) is greater than the first force (F1), and the plate stack (1) can be pressed together in the direction of the support plate (16) to an extent greater than that predefined by the holding arrangement (4).

6. The plate-type heat exchanger according to one of the preceding claims, **characterized in that** the bracing arrangement is of unipartite form.

7. The plate-type heat exchanger according to one of Claims 1 to 5, **characterized in that** the bracing arrangement is composed of at least two parts, the head part and the shank part, and the head part and shank part are operatively connected by means of a screw connection.

8. The plate-type heat exchanger according to one of Claims 5 to 7, **characterized in that** the shank part has an encircling collar (20) which interacts with the end of the fixing screw (7) such that, when the shank part is screwed into the support plate (16), the holding arrangement (4), and via the latter the plate stack (1) fixed thereto, are fixed to the support plate (16).

9. The plate-type heat exchanger according to one of Claims 5 and 7 to 9, **characterized in that** the shank part has an internal thread (23) on its end facing toward the head part, which internal thread interacts with an external thread on the head part such that the shank part acts as a tension anchor when screwed into the support plate (16), and the second force (F2) is exerted on the pressure plate (24) by virtue of the head part being screwed into the shank part.

10. The plate-type heat exchanger according to one of Claims 5 and 7 to 10, **characterized in that** the head part is composed of a screw (21) and of an abutment disk (22), wherein the screw (21), when screwed into the shank part, acts on the abutment disk (22) and the latter acts on the pressure plate (24).

11. The plate-type heat exchanger according to Claim 10, **characterized in that** the abutment (8) on the fixing sleeve (6) is in the form of a encircling collar, and the abutment disk (22), on its side facing toward the fixing sleeve (6), has a delimiting surface (26) which limits the movement of the abutment disk (22) in the direction of the support plate (16) when the screw (21) is screwed into the shank part.

12. The plate-type heat exchanger according to one of the preceding claims, **characterized in that** the superordinate functional unit is an internal combustion engine.

## Revendications

1. Échangeur de chaleur à plaques constitué de plaques d'échange de chaleur disposées en forme d'empilement de plaques, présentant un profilage,
- à chaque fois deux plaques adjacentes constituant une fente d'écoulement avec interposition d'un joint d'étanchéité périphérique,
- les fentes d'écoulement, en fonction de leur succession dans l'empilement de plaques, pouvant être alimentées, en alternance, par des ouvertures d'entrée et des ouvertures de sortie correspondantes, et pouvant être traversées soit par un milieu diffusant de la chaleur, soit par un milieu absorbant de la chaleur,
- le milieu diffusant de la chaleur et/ou le milieu absorbant de la chaleur présentant une pression plus élevée que la pression de l'atmosphère,
- l'empilement de plaques, sur l'un de ses côtés, étant limité par une plaque porteuse disposée parallèlement aux plaques d'échange de chaleur et, sur son autre côté, étant limité par une plaque de pression également disposée parallèlement aux plaques d'échange de chaleur,
- l'empilement de plaques pouvant être monté à l'aide de la plaque porteuse et de la plaque de pression au moyen d'au moins un agencement de serrage agissant sur celles-ci et pouvant être serré de manière étanche à la pression,
- entre l'empilement de plaques (1) et la plaque porteuse (16) étant disposée une première plaque de retenue (3') et entre l'empilement de plaques (1) et la plaque de pression (24) étant disposée une deuxième plaque de retenue (3),
**caractérisé en ce que**
la plaque porteuse (16) peut être disposée de manière fixée au châssis sur une unité fonctionnelle d'ordre supérieur et entre la première plaque de retenue (3') et la deuxième plaque de retenue (3) agit au moins un agencement de retenue (4) indépendant de l'au moins un agencement de serrage, de telle sorte que l'agencement de retenue (4) retienne l'empilement de plaques (1) de manière étanche aux liquides lorsque l'agencement de serrage n'est pas actif.

2. Échangeur de chaleur à plaques selon la revendication 1, **caractérisé en ce que** l'agencement de retenue (4) se compose d'une douille de fixation (6) d'une part et d'une vis de fixation (7) d'autre part,
- la douille de fixation (6) présentant, à l'une de ses extrémités, une butée (8) dépassant le diamètre extérieur de la douille de fixation et, à son autre extrémité, un filetage interne (9),
- la vis de fixation (7) présentant, à l'une de ses extrémités, une tête de vis (10) constituant une butée (11) et, à son autre extrémité, un filetage externe (12),
- le filetage interne (9) de la douille de fixation (6) et le filetage externe (12) de la vis de fixation (7) pouvant être amenés en prise,
- les plaques de retenue (3, 3') et les plaques d'échange de chaleur (2, 2', 2") présentant des trous de passage qui, lorsque l'empilement de plaques (1) est assemblé, sont à chaque fois alignés les uns avec les autres et étanchéifiés vis-à-vis des fentes d'écoulement,
- la douille de fixation (6) traversant l'une des plaques de retenue (3) et au moins une partie de l'empilement de plaques (1) et la vis de fixation (7) traversant l'autre plaque de retenue (3') et également au moins une partie de l'empilement de plaques (1) et la douille de fixation (6) pouvant être vissée à la vis de fixation (7) et l'empilement de plaques (1) pouvant ainsi être fixé de telle sorte qu'au moyen de la butée (8) sur la douille de fixation (6) et de la butée (11) sur la vis de fixation (7) l'empilement de plaques (1) puisse être comprimé avec une première force (F1) par le biais des plaques de retenue s'appliquant contre celui-ci (3, 3').

3. Échangeur de chaleur à plaques selon la revendication 2, **caractérisé en ce que** la première force (F1) est limitée à une valeur prédéfinie par le fait que lorsque la vis de fixation (7) est vissée dans la douille de fixation (6), l'extrémité de la douille de fixation (6) tournée vers la vis de fixation (7) s'applique contre un épaulement de limitation (13) sur la tête de vis (10) de la vis de fixation (7).

4. Échangeur de chaleur à plaques selon la revendication 2 ou 3, **caractérisé en ce que** la vis de fixation (7) présente un alésage traversant (14) coaxialement à l'axe de la vis et sa longueur est choisie de telle sorte que lors du vissage avec la douille de fixation (6), elle forme avec son extrémité une butée (15) en forme d'épaulement périphérique dans la douille de fixation (6), **en ce que** l'agencement de retenue (4) formé de la douille de fixation (6) et de la vis de fixation (7) est traversé par un boulon de fixation (17), le boulon de fixation (17) possédant, à l'une de ses extrémités, un filetage externe (18) qui peut être vissé à un trou fileté (19) dans la plaque porteuse (16) et **en ce qu'**une bride périphérique (20) est prévue sur le boulon de fixation (17), laquelle, par le biais de la butée (15) en forme d'épaulement formée par l'extrémité de la vis de fixation (7), fixe l'agencement de retenue (4) et par le biais de celui-ci l'empilement de plaques (1) lors du vissage du boulon de fixation (17) dans le trou fileté (19) sur la plaque porteuse (16).

5. Échangeur de chaleur à plaques selon l'une quelconque des revendications 2 à 4, **caractérisé en ce que** l'au moins un agencement de serrage traverse coaxialement l'au moins un agencement de retenue (4) et comporte une partie de tige et une partie de tête connectée fonctionnellement à celle-ci, la partie de tige possédant un filetage externe (18) qui peut être vissé avec un trou fileté (19) dans la plaque porteuse (16) et la partie de tête présentant un épaulement de butée (25) qui vient en prise au niveau d'un alésage traversant de la plaque de pression (24) de telle sorte que lors du serrage de l'agencement de serrage, la plaque de pression (24) soit tirée par le biais de l'épaulement de butée (25) avec une deuxième force (F2) contre la plaque porteuse (16), la deuxième force (F2) étant supérieure à la première force (F1) et l'empilement de plaques (1) pouvant être comprimé au-delà de la mesure prédéfinie par l'agencement de retenue (4) dans la direction de la plaque porteuse (16).

6. Échangeur de chaleur à plaques selon l'une quelconque des revendications précédentes, **caractérisé en ce que** l'agencement de serrage est réalisé d'une seule pièce.

7. Échangeur de chaleur à plaques selon l'une quelconque des revendications 1 à 5, **caractérisé en ce que** l'agencement de serrage se compose d'au moins deux parties, la partie de tête et la partie de tige, et la partie de tête et la partie de tige sont connectées fonctionnellement par le biais d'une connexion vissée.

8. Échangeur de chaleur à plaques selon l'une quelconque des revendications 5 à 7, **caractérisé en ce que** la partie de tige présente une bride périphérique (20) qui coopère avec l'extrémité de la vis de fixation (7) de telle sorte que l'agencement de retenue (4), et par le biais de celui-ci l'empilement de plaques (1) fixé à celui-ci, soit fixé à la plaque porteuse (16) par vissage de la partie de tige dans la plaque porteuse (16).

9. Échangeur de chaleur à plaques selon l'une quelconque des revendications 5, 7 à 9, **caractérisé en ce que** la partie de tige présente à son extrémité tournée vers la partie de tête un filetage interne (23) qui coopère avec un filetage externe au niveau de la partie de tête de telle sorte que la partie de tige vissée dans la plaque porteuse (16) agisse en tant que tirant d'ancrage et, par vissage de la partie de tête dans la partie de tige, la deuxième force (F2) est appliquée sur la plaque de pression (24).

10. Échangeur de chaleur à plaques selon l'une quelconque des revendications 5, 7 à 10, **caractérisé en ce que** la partie de tête se compose d'une vis (21) et d'une rondelle de butée (22), la vis (21) agissant sur la rondelle de butée (22) et celle-ci agissant sur la plaque de pression (24) lors du vissage dans la partie de tige.

11. Échangeur de chaleur à plaques selon la revendication 10, **caractérisé en ce que** la butée (8) au niveau de la douille de fixation (6) est réalisée sous forme de collet périphérique et la rondelle de butée (22) au niveau de son côté tourné vers la douille de fixation (6) présente une surface de limitation (26) qui, lors du vissage de la vis (21) dans la partie de tige, limite le mouvement de la rondelle de butée (22) dans la direction de la plaque porteuse (16).

12. Échangeur de chaleur à plaques selon l'une quelconque des revendications précédentes, **caractérisé en ce que** l'unité fonctionnelle d'ordre supérieur est un moteur à combustion interne.
